# FASCICULE DE BREVET EUROPEEN

(11) **EP 0 986 723 B1**
(45) Date de publication et mention de la délivrance du brevet: **19.03.2003**
(21) Numéro de dépôt: 98928410.4
(22) Date de dépôt: 02.06.1998
(51) Int. Cl.: F24F 13/072, B05B 1/32

(54) **DISPOSITIF DE COMPRESSION D'UN FLUIDE COMPRESSIBLE**
VORRICHTUNG ZUM KOMPRIMIEREN EINES KOMPRESSIBLEN FLUIDUMS
DEVICE FOR COMPRESSING A COMPRESSIBLE FLUID

(30) Priorité: 02.06.1997 FR 9706734
(43) Date de publication de la demande: 22.03.2000
(73) Titulaire: Montaz, Edmond, 78110 Le Vésinet (FR)
(72) Inventeur: Montaz, Edmond, 78110 Le Vésinet (FR)
(74) Mandataire: Portal, Gérard
(86) Numéro de dépôt international: FR9801103
(87) Numéro de publication internationale: WO98055808

(56) Documents cités:
- DE-A- 3 644 590
- US-A- 2 959 359
- US-A- 3 776 470
- US-A- 3 848 799

## Description

L'invention concerne essentiellement un dispositif de compression d'air.

### ETAT DE LA TECHNIQUE ANTERIEURE

De nombreux dispositifs de compression d'air sont antérieurement connus. La plupart sont complexes et nécessitent une consommation en énergie importante.

D'autre part, dans le cadre de la régulation de la température dans un local au moyen d'un flux d'air, les dispositifs antérieurs sont basés généralement sur l'emploi d'un mélange de flux d'air à des températures différentes pour régler la température à la température souhaitée, à pression constante.

Ainsi, par exemple, le document DE-A-36 44 590 décrit notamment en relation aux figures 12 à 14 un mode de réalisation d'un appareil de climatisation d'air d'un local comprenant un diffuseur d'air 55 d'induction à débit variable par la présence d'un dispositif 57 de fermeture partielle de l'ouverture 21 de sortie, qui réalise une variation de débit mais en utilisant la même pression que la pression entrante. Il s'agit donc d'un système classique où la pression de sortie est essentiellement identique à la pression entrante et de l'ouverture complète à la fermeture complète, la pression de sortie de l'air reste inchangée, de sorte que la longueur du jet d'air évolue suivant la valeur de l'ouverture de sortie utile 21.

Le document US 2,959,359 concerne une buse à réglage de débit qui fonctionne selon le même principe, particulièrement décrite pour atomiser des liquides.

Encore, le document US 3,776,470 décrit un dispositif de buse à ouverture variable pour le transport de divers fluides pouvant comporter des particules solides écoulables qui fonctionnent encore selon le même principe que les documents précédents, sans dispositif d'obstruction à l'amont ce qui serait d'ailleurs contraire au principe de circulation, en particulier de particules solides écoulables.

### BUTS DE L'INVENTION

La présente invention a pour but principal de résoudre le nouveau problème technique consistant en la fourniture d'une solution, qui permette de réaliser une compression d'un fluide compressible de préférence de l'air, à une pression variable, d'une manière particulièrement simple, peu coûteuse, à partir d'un flux incident à pression sensiblement constante.

La présente invention a également pour but principal de résoudre le nouveau problème technique consistant en la fourniture d'une solution qui permette de réaliser un jet de fluide à portée sensiblement constante, ce flux étant avantageusement de l'air, ce qui permet de réaliser un appareil pour la climatisation d'au moins un local.

La présente invention a encore pour but principal de résoudre le nouveau problème technique consistant en la fourniture d'une solution qui permettre de réaliser une compression d'un fluide compressible de préférence de l'air avec une autorégulation ou une compensation automatique de son débit, en entraînant ainsi la suppression du besoin des canalisations, de pompes, de batterie froide ou chaude, toute la puissance nécessaire pouvant être désormais directement transmise au fluide en permettant, en outre, l'obtention d'un confort sans équivalent dans le cadre de la climatisation. En outre, l'invention a pour but de permettre la compression d'un fluide compressible, de préférence de l'air, circulant à haute vitesse, permettant la mise en oeuvre de diverses variantes permettant une utilisation dans tous les secteurs de la climatisation allant, par exemple, de la plate-forme off shore au logement en ouvrant ainsi de nouveaux secteurs de marché, en particulier grâce à un coût de réalisation particulièrement faible par rapport au(x) produit(s) antérieur(s) sur le marché.

La présente invention a pour but de résoudre ces nouveaux problèmes techniques de manière simple, peu coûteuse, fiable, utilisable à l'échelle industrielle et dans le cadre de la climatisation de locaux industriels ou d'habitations.

La présente invention aboutit simultanément à l'ensemble de ces résultats.

### DESCRIPTION DETAILLEE DE L'INVENTION

Selon un premier aspect, la présente invention concerne un appareil permettant d'obtenir un jet de fluide de préférence à portée constante comprenant un conduit de confinement dudit fluide, ouvert aux deux extrémités amont et aval, pourvu à son extrémité aval d'au moins un dispositif de compression dudit fluide compressible comprenant une enveloppe déformable entre une section d'ouverture maximale et une section d'ouverture minimale, caractérisé en ce qu'il comprend, à son extrémité amont, au moins un organe prévu pour régler la perte de charge du fluide entrant en permettant ainsi d'augmenter la pression de l'air traversant l'enveloppe depuis une pression minimale pour l'ouverture maximale à une pression maximale pour l'ouverture minimale, fournissant ainsi une pression du fluide à la sortie de l'appareil variable à partir d'un flux incident à pression sensiblement constante.

Autrement dit, l'invention permet de réaliser un transfert d'énergie de la partie amont à la partie avale grâce à la présence d'au moins un organe prévu pour régler la perte de charge du flux entrant. On comprend qu'à l'ouverture maximale en aval, le débit est maximal et la perte de charge est maximale, de sorte que la pression du fluide sortant de l'appareil de l'invention est minimale, c'est-à-dire très différente de la pression du flux entrant tandis que lorsque l'ouverture est presque fermée, le débit sortant est minimal, de sorte que la perte de charge dans le dispositif de réglage de perte de charge tend vers zéro, ce qui réalise un transfert de pression de ce dispositif de perte de charge à la sortie de l'appareil et la pression de sortie est à ce moment là maximale.

On peut ainsi construire un appareil qui, par exemple, pour une réduction de débit de 50 % maintient un débit aval inchangé (ce qui est tout à fait surprenant et remarquable).

Selon un autre mode de réalisation avantageux de l'appareil selon l'invention, celui-ci est caractérisé en ce que l'ensemble du dispositif est essentiellement coaxial aligné, c'est-à-dire que l'organe de perte de charge amont a son axe essentiellement aligné avec l'axe du dispositif de compression aval et aussi de préférence avec l'axe d'un conduit de confinement du fluide éventuellement présent, pour une récupération d'énergie maximale, avec des turbulences minimales dans l'appareil et en sortie de l'appareil qui minimisent le bruit, l'appareil est de préférence construit avec un profil de conduit interne selon l'angle aéraulique sensiblement parfait, généralement de l'ordre de 7°.

Selon un mode de réalisation actuellement préféré, l'organe réglant une perte de charge précitée comprend au moins un cylindre subdivisé en une multitude de tubulures de diamètre prédéterminé de passage dudit fluide permettant ainsi d'obtenir une perte de charge prédéterminée en augmentant la souplesse d'utilisation du dispositif précité variateur de pression en aval.

Selon une variante de réalisation avantageuse, cet appareil est caractérisé en ce qu'il comprend en amont plusieurs organes de perte de charge, pouvant être embrochables, de façon à augmenter la longueur totale des tubulures en faisant ainsi varier la perte de charge, ce qui influe sur la valeur de la pression du fluide à la sortie de l'appareil.

Selon un autre mode de réalisation avantageux de l'appareil, il est prévu au moins un organe d'obturation partielle avantageusement en amont de l'organe précité de réglage de perte de charge du fluide entrant pouvant être déplaçable de manière inactive, partiellement actif ou complètement inactif en étant rapproché ou éloigné de l'organe de réglage de perte de charge, afin d'assurer un réglage fin de la perte de charge.

Selon un mode de réalisation avantageux, ce dispositif est caractérisé en ce que l'enveloppe précitée est de préférence de révolution et présente pour sa section d'ouverture maximale une section sensiblement cylindrique. Avantageusement, l'enveloppe déformable présente pour sa section d'ouverture minimale une section essentiellement aplatie.

Selon un autre mode de réalisation, ce dispositif est caractérisé en ce qu'il comprend des moyens de variation de la section de l'enveloppe déformable précitée.

Selon une variante de réalisation, les moyens de variation de la section de l'enveloppe précitée sont commandés par un organe de commande extérieur à l'enveloppe, n'interférant pas avec la section d'ouverture de l'enveloppe déformable.

Avantageusement, l'enveloppe déformable précitée comprend une membrane, qui, à l'état non déformé, présente une forme essentiellement cylindrique, par exemple réalisée en caoutchouc, élastomère, un métal de faible épaisseur ou lame fine, ou des matériaux similaires.

Selon un mode de réalisation particulièrement avantageux, les moyens de variation de la section de l'enveloppe déformable précités comprennent au moins deux éléments d'aplatissement disposés sensiblement diamètrement opposés par rapport à l'axe de symétrie de l'enveloppe de révolution précitée.

Selon une variante de réalisation avantageuse, les deux éléments précités comprennent une lame sensiblement plane montée en rotation selon un axe de rotation sensiblement perpendiculaire à l'axe de symétrie de l'enveloppe de révolution précitée, ledit axe de rotation étant disposé à l'extérieur de la section d'ouverture maximale de l'enveloppe.

Selon une variante de réalisation particulière, les lames sensiblement planes précitées comprennent vers l'extrémité libre de sortie du fluide au moins deux éléments formant cales, d'épaisseurs prédéterminées, disposés diamétralement opposés par rapport à l'enveloppe de révolution précitée de manière à venir, en fin de course, fermer l'enveloppe de révolution dans sa partie centrale, en laissant substituer deux zones ouvertes désaxées par rapport à l'axe de révolution de façon à obtenir un débit de fluide à une pression maximale.

Selon un autre mode de réalisation avantageux de l'invention, l'enveloppe déformable précitée présente une longueur prédéterminée, qui peut être avantageusement d'environ au moins deux fois son diamètre.

Naturellement, le fluide compressible précité est généralement un gaz, avantageusement de l'air, ce qui permet d'envisager l'emploi du dispositif précité dans le cadre d'appareil permettant d'obtenir un jet de fluide à portée sensiblement constante, ainsi que dans le cadre de la climatisation d'au moins un local, comme cela sera décrit ci-après en référence au deuxième aspect de l'invention.

Selon un deuxième aspect, la présente invention couvre également un appareil permettant d'obtenir un jet de fluide de préférence à portée sensiblement constante, caractérisé en ce qu'il comprend un conduit de confinement dudit fluide, ouvert aux deux extrémités amont et aval, pourvu à son extrémité aval d'au moins un dispositif de compression tel que défini précédemment.

Selon un autre mode de réalisation avantageux de l'appareil selon l'invention, celui-ci est caractérisé en ce que le conduit de confinement précité présente une surface interne de diamètre progressivement décroissant d'amont en aval, pour augmenter la vitesse de passage du fluide.

Selon une application particulièrement avantageuse de l'invention, cet appareil précité est prévu pour la climatisation d'au moins un local et est caractérisé en ce qu'il comprend en outre un système d'injection de fluide à une température prédéterminée pour corriger la température ou l'humidité dudit local.

Selon une variante de réalisation particulièrement avantageuse, le système d'injection précité est disposé au voisinage de la sortie aval dudit fluide, de préférence de manière désaxée par rapport à l'axe de l'enveloppe de révolution précitée. Le système peut, selon une variante, être disposé à l'extérieur de la conduite de confinement précitée.

Selon un autre mode de réalisation avantageux, l'appareil selon l'invention est caractérisé en ce que le système d'injection comprend une conduite d'injection complémentaire de fluide, dont le diamètre est d'environ 2 à 4 fois inférieur au diamètre de l'enveloppe de révolution précitée à l'état non déformé.

Selon un autre mode de réalisation de l'invention, le système d'injection précité est disposé à l'intérieur de la tuyauterie de confinement précitée au voisinage de son extrémité amont.

Selon un autre mode de réalisation avantageux de l'invention, la tuyauterie de confinement précitée est elle-même disposée à l'intérieur d'une gaine d'alimentation en fluide dudit local.

Selon une autre caractéristique avantageuse de l'invention, l'appareil est caractérisé en ce que la tuyauterie de confinement précitée est disposée dans ladite gaine au voisinage d'une entrée d'admission de fluide depuis ledit local, ladite admission étant de préférence réalisée par un moyen mécanique externe, tel qu'un ventilateur.

Selon un mode de réalisation actuellement préféré, cet appareil est caractérisé en ce que le fluide précité est constitué par de l'air et ledit local comprend au moins une pièce d'un local industriel, ou d'une habitation.

Grâce à l'invention, il est possible de régler la pression de sortie du fluide du dispositif de compression, tel que de l'air, ce qui permet d'obtenir un jet de fluide à portée sensiblement constante, sans modifier la pression du fluide entrant et ainsi de réaliser la climatisation d'au moins un local dans des conditions idéales, économiques en énergie, avec une structure extrêmement simple, beaucoup moins coûteuse que des dispositifs antérieurement utilisés pour la climatisation de pièces.

D'autres buts, caractéristiques et avantages de l'invention apparaîtront clairement à l'homme de l'art à partir de la description explicative qui va suivre en référence aux figures annexées données simplement à titre d'illustration, et qui ne sauraient donc en aucune façon limiter la portée de l'invention. Il est à noter que les figures font partie intégrante de l'invention et donc de la présente description. En outre, toute caractéristique, qui va apparaître nouvelle, par rapport à un état de la technique quelconque, fait partie de l'invention dans sa fonction la plus générale, comme cela est bien compréhensible à un homme de l'art.

Dans les figures :
- la figure 1 est une vue en coupe transversale, longitudinale, schématique, d'un dispositif selon l'invention de compression d'un fluide compressible, tel que de l'air, comportant une enveloppe déformable en aval et un organe de perte de charge en amont, incorporé dans un appareil permettant d'obtenir un jet de fluide à portée sensiblement constante, l'ensemble du dispositif étant coaxial aligné ;
- la figure 2 est une vue en coupe partielle agrandie de la zone II de la figure 1, représentant en trait fantôme un seul côté, la position d'ouverture maximale et en trait plein les deux côtés, la position d'ouverture minimale ;
- la figure 3 représente une vue de face avale, selon la flèche III de la figure 2 avec en trait fantôme la position d'ouverture maximale et en trait plein la position d'ouverture minimale ;
- la figure 4 représente également une vue avale, selon la flèche III de la figure 2, pour la position d'ouverture maximale ;
- la figure 5 représente une vue similaire à la vue la figure 4, pour une position d'ouverture intermédiaire ;
- la figure 6 représente une vue similaire aux figures 4 et 5, pour la position d'ouverture minimale ;
- les figures 7, 8 et 9 représentent schématiquement une vue similaire à la figure 1, pour chaque position, respectivement d'ouverture maximale, figure 7, d'ouverture intermédiaire, figure 8, et d'ouverture minimale, figure 9, qui correspondent aux positions d'ouverture respectivement des figures 4, 5 et 6 ;
- dans la figure 9, il a été représenté une variante avec la présence avantageuse d'un organe d'obturation partielle de la section active de l'organe de perte de charge ; et
- la figure 10 représente respectivement les courbes de débit amont et de débit aval obtenues grâce au dispositif de compression de la présente invention, où il peut être observé que le débit amont étant constant, le débit aval peut être réglé dans des proportions considérablement différentes, ce qui est également bien compréhensible à l'homme de l'art, et qui sera également compris en référence à la description des figures, qui va suivre.

En référence à la figure 1, on a représenté une vue en coupe longitudinale d'un dispositif, représenté par le numéro de référence général 10, de compression d'un fluide compressible 12, ici incorporé dans un appareil, représenté par le numéro de référence général 100, permettant d'obtenir un jet de fluide à portée sensiblement constante, grâce à la génération d'une pression variable en sortie à partir d'un flux incident à pression sensiblement constante, cette variation de pression étant obtenue grâce à la présence d'au moins un organe 120 de réglage de perte de charge disposé en amont et qui sera décrit plus précisément plus loin. En outre, on notera que dans le cadre de l'invention, les différents dispositifs ou organes de l'appareil 100 sont essentiellement coaxialement alignés.

Le dispositif 10 selon l'invention de compression d'un fluide compressible 12 est caractérisé en ce qu'il comprend une enveloppe 20 déformable, ici de révolution, entre une section d'ouverture maximale, représentée à la figure 1, en partie en trait fantôme à la figure 2, en trait fantôme à la figure 3 et en trait plein à la figure 4, et une section d'ouverture minimale, représentée en trait plein à la figure 2, à la figure 3 et à la figure 6.

Cette enveloppe 20 déformable permet ainsi d'augmenter la pression de l'air traversant ladite enveloppe depuis une pression minimale pour l'ouverture maximale, à une pression maximale, pour l'ouverture minimale, comme cela est bien compréhensible à un homme de l'art.

Selon un mode de réalisation avantageux de l'invention, l'enveloppe 20 déformable précitée présente pour sa section d'ouverture maximale, représentée aux figures 1, 4 et 7, une section sensiblement cylindrique, ce qui est également clairement visible à ces figures.

Selon un autre mode de réalisation de l'invention, l'enveloppe 20 présente, pour l'ouverture maximale, une section sensiblement aplatie.

Selon un autre mode de réalisation de l'invention, le dispositif 10 est caractérisé en ce qu'il comprend des moyens 30 de variation de la section de l'enveloppe 20 déformable précitée.

Selon une variante de réalisation avantageuse, les moyens 30 de variation de la section de l'enveloppe 20 sont commandés par un organe (40) de commande extérieure à l'enveloppe 20, n'interférant pas avec la section d'ouverture de l'enveloppe 20 déformable.

Cet organe de commande 40, visible au moins aux figures 2 et 3, peut par exemple comprendre un galet 42, par exemple de forme ellipsoïdale, définissant un grand diamètre D et un petit diamètre d, clairement visible à la figure 2, monté en rotation selon un axe de rotation 44, disposé essentiellement perpendiculairement au plan défini par le galet ellipsoïdal 42 et qui est commandé par des moyens de commande en rotation de type classique, bien connus à l'homme de l'art, et qui ne sont donc pas représentés ici pour une meilleure compréhension des figures.

Selon une autre variante de réalisation avantageuse de l'invention, le dispositif 10 est caractérisé en ce que l'enveloppe 20 déformable précitée comprend une membrane 22, qui à l'état non déformé, représenté aux figures 1, 4, 7 et 8, présente une forme essentiellement cylindrique, par exemple réalisée en caoutchouc, élastomère ou matériaux similaires.

Selon un mode de réalisation particulièrement avantageux de l'invention, les moyens 30 de variation de la section de l'enveloppe 20 déformable précitée comprennent au moins deux éléments d'aplatissement, respectivement 32, 34, clairement visibles aux figures, disposés sensiblement diamétralement opposés par rapport à l'axe X-X de symétrie, en particulier représenté à la figure 2, de l'enveloppe 20 de révolution précitée.

Selon une variante de réalisation actuellement préférée, les deux éléments 32, 34 comprennent ici une lame sensiblement plane montée en rotation selon un axe de rotation 36, 38, clairement représenté à la figure 2, sensiblement perpendiculaire à l'axe de symétrie X-X de l'enveloppe de révolution 20.

Avantageusement, les lames sensiblement planes comprennent vers l'extrémité libre de sortie du fluide au moins deux éléments 50, 52 formant cales d'épaisseur pré-déterminée disposés diamétralement opposés par rapport à l'enveloppe de révolution 20 précitée, de manière à venir en fin de course, fermer l'enveloppe de révolution 20 dans sa partie centrale, comme représenté en trait plein à la figure 2, à la figure 3, en ne laissant ainsi subsister aucun espace sur la distance définie par les éléments formant cales 50, 52, comme clairement visible à la figure 3, mais en laissant subsister deux zones ouvertes respectivement référencées Z1, Z2 à la figure 3, désaxées par rapport à l'axe X-X de symétrie de façon à obtenir un débit de fluide à une pression maximale. Naturellement, les éléments 50, 52 formant cales ne sont pas indispensables et ils peuvent être éliminés si l'on souhaite obtenir une fermeture complète de l'ouverture de sortie, comme cela est éventuellement avantageux dans certains systèmes de climatisation lorsque l'on souhaite isoler une pièce donnée.

Selon un autre mode de réalisation de l'invention, l'enveloppe de révolution 20 précitée présente une longueur prédéterminée, qui peut avantageusement être d'environ au moins deux fois son diamètre.

On peut également prévoir autour de l'enveloppe de révolution 20, la présence d'un élément de renforcement 54, représenté en particulier aux figures 4 à 6, éventuel, déformable, tel qu'une grille métallique, qui permet de limiter l'expansion de l'enveloppe de révolution 20, constituée en pratique par la membrane 22, lors du passage sous pression du fluide 12, à l'intérieur de celle-ci.

Naturellement, les moyens 30 de variation de la section de l'enveloppe 20, ici comprenant de préférence les éléments d'aplatissement 32, 34, sous forme de lames sensiblement planes, sont appliqués contre la surface de l'organe de commande 40, ici sous forme d'un galet 42, par des moyens de poussée unilatérale 60, tels que des ressorts 62, ou autres moyens équivalents ;

On comprend ainsi qu'il est,très aisé selon l'invention de modifier la section d'ouverture de l'enveloppe déformable 20 par simple mise en rotation de l'organe de commande 40 en agissant sur l'axe de rotation 44, comme cela est aussi clairement visible en comparant les figures 8 et 9, respectivement d'ouverture maximale et d'ouverture minimale.

Dans le cadre de l'application de ce dispositif de compression de fluide, à un appareil 100 à jet de fluide de préférence à portée sensiblement constante, ledit appareil est caractérisé selon l'invention en ce qu'il comprend un conduit 110 de confinement dudit fluide 12, ouvert aux deux extrémités amont 112 et aval 114, pourvu à son extrémité aval 114, d'au moins un dispositif 10, selon la présente invention tel que précédemment décrit.

L'appareil 100 selon l'invention est, selon un mode de réalisation avantageux, caractérisé en ce qu'il comprend à son extrémité amont 112 au moins un organe 120 prévu pour régler la perte de charge du fluide entrant.

Selon un mode de réalisation actuellement préféré, cet organe 120 créant et réglant une perte de charge comprend au moins un cylindre, tel que 122, 124, 126, schématisé à la figure 1 et représenté plus précisément aux figures 8 et 9, subdivisé en une multitude de tubulures, telles que 130, que l'on voit bien aux figures 8 et 9, de diamètre prédéterminé de passage dudit fluide permettant ainsi d'obtenir une perte de charge prédéterminée, en augmentant la souplesse d'utilisation du dispositif 10 précité et la variation de pression en aval.

Avantageusement, l'appareil 100 selon l'invention est caractérisé en ce qu'il comprend en amont plusieurs organes de perte de charge, par exemple trois références 122, 124, 126, pouvant être embrochables, comme cela est bien compréhensible à un homme de l'art, de façon à augmenter la longueur totale des tubulures 130, en faisant ainsi varier la perte de charge, ce qui influe sur la valeur de la pression du fluide à la sortie de l'appareil 100, pour une pression sensiblement constante du flux incident entrant dans l'appareil.

Selon un autre mode de réalisation avantageux de l'invention, la conduite de confinement précitée 110 présente, sur au moins une partie, une surface interne 140 de diamètre progressivement décroissant d'amont en aval, pour augmenter la vitesse de passage du fluide.

A la figure 9, on a représenté une modification possible de l'organe 120 de perte de charge, particulièrement intéressante dans le cadre de grandes installations, où l'on recherche un réglage précis de la perte de charge qui peut être altematif au réglage obtenu par le nombre de disques précités 122, 124, 126 et qui consiste à prévoir au moins un organe 132 d'obturation partielle de la section active de l'organe 120 de perte de charge, ici par exemple disposé en amont mais qui peut être aussi disposé en aval, cet organe 132 est avantageusement disposé en amont pour le caractère aisé de réglage et est monté déplaçable en translation sensiblement selon l'axe de symétrie de l'appareil 100 repéré X-X à la figure 9 en étant solidaire par exemple d'une tige filetée 133 coopérant avec un élément formant écrou 134 de position fixe. Cet organe 132 d'obturation partielle peut présenter un empâtement maximal ou diamètre D capable d'obturer au maximum environ 50 % de la surface d'entrée de la section S du conduit d'entrée 102 du flux, par exemple de l'air. Il peut être avantageux de profiler la partie amont de l'organe 132 d'obturation partielle, par exemple ici selon une forme tronconique de manière à créer le minimum de turbulences sur le flux amont entrant. On comprend que lorsque l'on visse l'organe 132 sur la vis 133, on rapproche ou éloigne l'organe 132 d'obturation partielle que l'on rend de plus en plus actif ou inversement de plus en plus inactif en fonction de la distance qui le sépare de la surface de l'organe du premier organe 122 de perte de charge. A l'extrême, lorsque cet organe 132 vient s'appliquer sur la surface du premier organe 122 de perte de charge, il obturera complètement les orifices 130 disposés à l'intérieur de son empâtement. Grâce à ce réglage, il est possible de faire varier le débit de 50 % et donc de régler la perte de charge d'une valeur de 1 à 4, comme cela est bien compréhensible à un homme de l'art.

Dans le cadre de l'utilisation de l'appareil de l'invention 100 pour la climatisation d'au moins un local, celui-ci est caractérisé en ce qu'il comprend en outre un système 150 d'injection de fluide 152 à une température prédéterminée pour corriger la température ou l'humidité dudit local, disposé de préférence extérieurement à la conduite de confinement 110.

Selon une variante de réalisation avantageuse, le système 150 d'injection précité est disposé au voisinage de la sortie aval dudit fluide 12, comme représenté à la figure 1, de préférence de manière désaxée par rapport à l'axe X-X de l'enveloppe 20 de révolution, comme représenté à la figure 1.

Selon un mode de réalisation actuellement préféré, le système 150 d'injection comprend une conduite 154 d'injection complémentaire de fluide 152 dont le diamètre est d'environ deux à quatre fois inférieur au diamètre de l'enveloppe 20 de révolution précitée à l'état non déformé, représenté en particulier aux figures 4, 7 et 8.

Selon un autre mode de réalisation, qui peut être intéressant dans certains cas d'application, le système d'injection précité peut être disposé à l'intérieur de la tuyauterie de confinement 110, au voisinage de son extrémité amont.

Selon un autre mode de réalisation avantageux de l'appareil selon l'invention 100, la tuyauterie de confinement 110 précitée peut elle-même être disposée à l'intérieur d'une gaine 160 d'alimentation en fluide dudit local.

Avantageusement, la tuyauterie de confinement 110 peut être disposée dans ladite gaine 160 au voisinage d'une entrée 162 d'admission de fluide 12a de puis ledit local, par une gaine appropriée d'admission 164, ladite admission étant de préférence réalisée par un moyen mécanique externe 166, tel qu'un ventilateur.

On comprend ainsi que le fluide précité est de préférence constitué par de l'air et ledit local comprend au moins une pièce d'un local industriel ou d'une habitation.

Ainsi, grâce à l'invention, il est possible de créer un jet de fluide, de préférence d'air, à efficacité sensiblement constante pour régler la puissance de chaud ou de froid d'un local en modifiant simplement le débit d'air par modification de la section d'ouverture aval d'un fluide admis à une pression sensiblement constante en amont.

Par exemple, on sait que pour régler la température d'un local en été, il est d'usage de faire varier les débits d'air froid de 100 % à 25 %, et au-delà de cette valeur, le confort devient aléatoire, l'air froid à faible vitesse tombant sur les personnes en créant des courants gênants pour l'utilisateur, ceci même avec des bouches de soufflage de qualité ou des systèmes à induction traditionnelle.

En hiver, on ne régule plus la puissance de chauffe par la réduction du débit d'air. Le débit est fixé à une valeur stable et un thermostat règle un débit d'eau chaude ou la puissance d'une batterie électrique.

L'invention permet de réduire de 100 % à 25 % la puissance chaude ou froide en ne réduisant que faiblement ou pas plus de 25 % environ le débit aval.

En outre, les forts taux d'induction obtenus permettent de ne générer aucun courant d'air froid ou chaud à faible débit amont du fait que l'air soufflé est à une température voisine de la température du local, en amenant une amélioration de la trajectoire de l'air, qui se situe en dehors de la zone d'occupation, cette trajectoire étant sensiblement horizontale, quel que soit le débit, par augmentation de la pression.

Grâce à l'invention, on obtient le diagramme de débit d'air amont et de débit aval représenté à la figure 10, pour une pression de 290 Pascal du fluide entrant. On peut observer que si l'on passe d'un débit amont de 100 m³ par heure à 10 m³ par heure, le débit aval permettra d'obtenir un débit total, qui sera toujours supérieur à 100 m³ par heure, grâce à la réduction de la section de sortie du fluide 12 du dispositif 10 de compression selon l'invention, ce qui permet d'augmenter le taux d'induction, sous l'influence de trois facteurs, qui sont la montée de pression et vitesse sur la tête de sortie, à mesure que le débit diminue, jusqu'à l'obtention d'un quasi-doublement de la pression du fluide dans la sortie, la réduction du volume du jet d'air 12 comprimé à l'intérieur de la gaine 160, libère un espace pour l'air induit toujours plus grand et le maintien du périmètre de contact du jet d'air induit en raison de l'aplatissement de l'enveloppe 20 de révolution déformable précitée.

Si on souhaite maintenir le débit aval de l'appareil pour une réduction de débit amont d'environ 50%, la perte de charge amont du bloc 120 est initialement réglée à une valeur maximale pour que lors de la réduction du débit amont de 50 % la réduction de perte de charge correspondante à la réduction de débit d'environ 50 % se retrouve en aval, de sorte que la pression du flux sortant est augmentée d'une valeur de pression correspondant sensiblement au trois quart de la différence de perte de charge obtenue. Par exemple, pour une perte de charge du bloc amont de 200 Pa initiale et une valeur de pression de sortie du flux d'environ 200 Pa, si on réduit de 50 % le débit, la perte de charge amont devient 50 Pa, et l'écart de perte de charge de 150 Pa se retrouve sensiblement en aval au niveau de la membrane, de sorte que la pression de sortie est maintenant d'environ 350 Pa. Par contre, la pression entrante du flux est restée inchangée à 400 Pa. On observe ainsi que conformément à l'appareil selon l'invention à partir d'un flux incident à pression sensiblement constante, on obtient une pression variable du flux d'air sortant.

De ce fait, on peut construire un appareil qui, pour une réduction de débit de 50 %, maintient un débit aval initial inchangé.

L'invention permet ainsi d'obtenir une température de soufflage de grand confort puisque celle-ci peut être très proche de la température ambiante.

On donne ci-après un exemple de réalisation.

Pression de l'air en amont :
- température de soufflage amont : 8 °C
- température du local : 25°C
- température du mélange : 21,7°C
- taux d'induction : au moins 5,14
- écart de température avec l'ambiante : 3,3°C
- débit d'air amont : 36 m³ par heure
- débit d'air aval de l'ouverture maximale, environ 185 m³ par heure.

Avec une réduction de puissance d'au moins 80 % le débit aval sera égal à 140 m³ par heure et le taux d'induction passera à 7,7, pour une ouverture minimale de l'enveloppe 20 de la révolution, alors que précédemment l'ouverture était maximale.

La température du mélange obtenu est la suivante, mathématiquement :$\frac{\text{(18} {\text{m}}^{\text{3}} \text{/} \text{h x} \text{8°} \text{C} \text{) + (6,7} \text{x} \text{18} {\text{m}}_{\text{3}} \text{/} \text{h x} \text{25°} \text{C} \text{)}}{\text{7,7} \text{x} \text{18} {\text{m}}^{\text{3}} \text{/ h}} \text{= 22,8°C}$ l'écart de température avec l'ambiante est de 2,2°C, d'où un très grand confort.

Ainsi, le dispositif de transfert selon l'invention maintient une portée d'air sensiblement constante et permet en fait que le débit d'air s'autorégule ou se compense automatiquement en entraînant la suppression du besoin de canalisations, pompes, batterie froide ou chaude, toute la puissance nécessaire pouvant être désormais directement transmise à l'air ou tout fluide équivalent, pour l'obtention d'un confort sans équivalent.

On comprend ainsi que l'invention permet d'obtenir des avantages techniques déterminants précédemment énoncés. L'invention comprend tous les moyens constituant des équivalents techniques ainsi que leurs diverses combinaisons.

## Revendications

1. Appareil (100) permettant d'obtenir un jet de fluide de préférence à portée sensiblement constante comprenant un conduit (110) de confinement d'un fluide compressible (12), en particulier de l'air, ouvert aux deux extrémités respectivement amont (112) et aval (114), pourvu à son extrémité aval (114) d'au moins un dispositif (10) de compression de ce fluide comprenant une enveloppe (20) déformable entre une section d'ouverture maximale et une section d'ouverture minimale, **caractérisé en ce qu'**il comprend, à son extrémité amont, au moins un organe (120) prévu pour régler la perte de charge du fluide entrant en permettant ainsi d'augmenter la pression de l'air traversant l'enveloppe (20) depuis une pression minimale pour l'ouverture maximale à une pression maximale pour l'ouverture minimale grâce à une modification de la valeur de pression du fluide à la sortie de l'appareil, fournissant ainsi une pression du fluide à la sortie de l'appareil variable à partir d'un flux incident à pression sensiblement constante.

2. Appareil selon la revendication 1, **caractérisé en ce que** l'organe (120) créant une perte de charge précitée comprend au moins un cylindre (112, 114, 116), subdivisé en une multitude de tubulures (130) de diamètre prédéterminé de passage dudit fluide permettant ainsi d'obtenir une perte de charge prédéterminée, en augmentant la souplesse d'utilisation du dispositif (10) précité variateur de pression en aval.

3. Appareil selon la revendication 1 ou 2, **caractérisé en ce qu'**il comprend en amont, plusieurs organes de perte de charge, pouvant être embrochables, de façon à augmenter la longueur totale des tubulures (130) en faisant ainsi varier la perte de charge, ce qui influe sur la valeur de la pression du fluide à la sortie de l'appareil (100).

4. Appareil selon la revendication 1 à 3, **caractérisé en ce qu'**il est prévu au moins un organe (132) d'obturation partielle avantageusement en amont de l'organe (120) précité de réglage de perte de charge du fluide entrant, pouvant être déplaçable de manière inactive, partiellement active ou complètement active, en étant rapproché ou éloigné de l'organe (120) de réglage de perte de charge, afin d'assurer un réglage fin de la perte de charge.

5. Appareil selon l'une des revendications 1 à 4, **caractérisé en ce que** le conduit de confinement (110) précité présente, sur au moins une partie, une surface interne (140) de diamètre progressivement décroissant d'amont en aval, pour augmenter la vitesse de passage du fluide.

6. Appareil selon l'une des revendications 1 à 5, **caractérisé en ce que** l'enveloppe (20) précitée présente, à l'état non déformé, une forme de révolution, et présente pour sa section d'ouverture maximale une section sensiblement cylindrique et une section essentiellement aplatie pour l'ouverture minimale.

7. Appareil selon l'une des revendications 1 à 6, **caractérisé en ce qu'**il comprend des moyens (30) de variation de la section de l'enveloppe (20) déformable précitée.

8. Appareil selon la revendication 7, **caractérisé en ce que** les moyens (30) de variation de la section de l'enveloppe (20) précitée sont commandés par un organe de commande (40) extérieur à l'enveloppe (20), n'interférant pas avec la section d'ouverture de l'enveloppe (20) déformable.

9. Appareil selon l'une des revendications précédentes, **caractérisé en ce que** l'enveloppe (20) déformable précitée comprend une membrane (22) qui, à l'état non déformé, présente une forme essentiellement cylindrique, par exemple réalisée en caoutchouc, élastomère, un métal de faible épaisseur ou lame fine, ou matériau similaire.

10. Appareil selon l'une des revendications 7 à 9, **caractérisé en ce que** les moyens (30) de variation de la section de l'enveloppe (20) déformable précitée comprennent au moins deux éléments d'aplatissement (32, 34) disposés sensiblement diamétralement opposés par rapport à l'axe de révolution de l'enveloppe (20) de révolution précitée.

11. Appareil selon la revendication 10, **caractérisé en ce que** les deux éléments (32, 34) précités comprennent une lame sensiblement plane montée en rotation selon un axe de rotation (36, 38) sensiblement perpendiculaire à l'axe de symétrie de l'enveloppe (20) de révolution précitée.

12. Appareil selon la revendication 11, **caractérisé en ce que** les lames sensiblement planes précitées comprennent vers leur extrémité libre de sortie du fluide au moins deux éléments (50, 52) formant cales d'épaisseur prédéterminée disposés diamétralement opposés par rapport à l'enveloppe (20) de révolution précitée de manière à venir, en fin de course, fermer l'enveloppe (20) de révolution dans sa partie centrale, en laissant subsister deux zones ouvertes désaxées par rapport à l'axe de symétrie (X-X) de façon à obtenir un débit de fluide à une pression maximale.

13. Appareil selon l'une des revendications précédentes, **caractérisé en ce que** l'enveloppe (20) précitée présente une longueur prédéterminée qui peut être avantageusement d'environ au moins deux fois son diamètre.

14. Appareil pour la climatisation d'au moins un local, **caractérisé en ce qu'**il comprend au moins un appareil (100) selon l'une des revendications 1 à 13, et, en outre un système (150) d'injection de fluide (152) à une température prédéterminée pour corriger la température ou l'humidité dudit local, disposé de préférence extérieurement à la conduite de confinement (110) précitée.

15. Appareil selon la revendication 14, **caractérisé en ce que** le système (150) d'injection précité est disposé au voisinage de la sortie aval dudit fluide, et de préférence de manière désaxée par rapport à l'axe (X-X) de l'enveloppe (20) de révolution précitée.

16. Appareil selon l'une des revendications 14 à 15, **caractérisé en ce que** le système (150) d'injection comprend une conduite d'injection complémentaire de fluide dont le diamètre est de 2 à 4 fois inférieur au diamètre de l'enveloppe (20) précitée à l'état non déformé.

17. Appareil selon l'une des revendications 14 à 16, **caractérisé en ce que** le système d'injection précité est disposé à l'intérieur du conduit de confinement précité au voisinage de son extrémité amont.

18. Appareil selon l'une des revendications 14 à 17, **caractérisé en ce que** le conduit de confinement (110) précité est lui-même disposé à l'intérieur d'une gaine (160) d'alimentation en fluide dudit local.

19. Appareil selon la revendication 18, **caractérisé en ce que** le conduit de confinement précité est disposé dans ladite gaine au voisinage d'une entrée (162) d'admission de fluide (120) depuis ledit local, ladite admission étant de préférence réalisée par un moyen mécanique externe, tel qu'un ventilateur.

20. Appareil selon l'une des revendications 14 à 19, **caractérisé en ce que** le fluide précité est constitué par de l'air et ledit local comprend au moins une pièce d'un local industriel ou d'une habitation.

## Claims

1. Apparatus (100) making it possible to obtain a fluid jet that is preferably of constant range, said apparatus comprising a confinement duct (110) for confining a compressible fluid (12), in particular air, which duct is open at both of its ends, namely its upstream end (112) and its downstream end (114), and is provided at its downstream end (114) with at least one compressor device (10) for compressing said fluid, which device comprises a deformable casing (20) that is deformable between a maximum flow section and a minimum flow section, said apparatus being **characterized in that** said duct comprises, at its upstream end, at least one member (120) organized to adjust the head loss of the incoming fluid, thus making it possible to increase the pressure of the air passing through the casing (20) from a minimum pressure for the maximum flow section to a maximum pressure for the minimum flow section, by modifying value of the pressure of the fluid at the outlet of the apparatus, thereby providing a pressure in the fluid at the outlet of the apparatus that is variable starting from an incident flow of substantially constant pressure.

2. Apparatus according to claim 1, **characterized in that** the member (120) for generating a said head loss comprises at least one cylinder (112, 114, 116) subdivided into a multitude of tubes (130) of predetermined diameter for passing said fluid, thereby making it possible to obtain a predertermined head loss, while increasing the flexibility of use of said device (10), which is a downstream pressure variator.

3. Apparatus according to claim 1 or 2, **characterized in that**, upstream, it comprises a plurality of head-loss members that can be plugged, so as to increase the total length of the tubes (130), thus causing head loss to vary, thereby influencing the value of the pressure of the fluid at the outlet of the apparatus (100).

4. Apparatus according to any one of claims 1 to 3, **characterized in that** at least one partial-closure member (132) is provided, advantageously upstream from said member (120) for adjusting the head loss of the incoming fluid, which partial-closure member can be moved inactively, partially actively, or fully actively, by being moved towards or away from the member (120) for adjusting head loss, so as to provide fine head-loss adjustment.

5. Apparatus according to any one of claims 1 to 4, **characterized in that**, over at least a portion, said confinement duct (110) has an inside surface (140) of diameter tapering from upstream to downstream, so as to increase the speed at which the fluid flows.

6. Apparatus according to any one of claims 1 to 5, **characterized in that**, in the non-deformed state, said casing (20) is circularly-symmetrical in shape, and its maximum flow section is a substantially cylindrical section and its minimum flow section has an essentially flattened section.

7. Apparatus according to any one of claims 1 to 6, **characterized in that** it comprises means (30) for varying the section of said deformable casing (20).

8. Apparatus according to claim 7, **characterized in that** the means (30) for varying the section of said casing (20) are controlled by a control member (40) outside the casing (20), which member does not interfere with the flow section of the deformable casing (20).

9. Apparatus according to any preceding claim, **characterized in that** said deformable casing (20) comprises a diaphragm (22) which, in the non-deformed state has an essentially cylindrical shape, and which is made, for example, of rubber, of elastomer, of a thin metal or of a fine blade, or of a similar material.

10. Apparatus according to any one of claims 7 to 9, **characterized in that** the means (30) for varying the section of said deformable casing (20) comprise at least two flattening elements (32, 34) disposed substantially diametrically opposite about the axis of symmetry of said circularly-symmetrical casing (20).

11. Apparatus according to claim 10, **characterized in that** each of said two elements (32, 34) comprises a substantially plane blade mounted to rotate about a pin (36, 38) substantially perpendicular to the axis of symmetry of said circularly-symmetrical casing (20).

12. Apparatus according to claim 11, **characterized in that**, at their fluid outlet free ends, the said substantially plane blades comprise at least two wedge-forming elements (50, 52) of predetermined thickness and disposed diametrically opposite about said circularly-symmetrical casing (20), so that, at the end of the stroke, they close the circularly-symmetrical casing (20) in its central portion, while leaving two open zones offset from the axis of symmetry (X-X) so as to obtain a fluid flow rate at a maximum pressure.

13. Apparatus according to any preceding claim, **characterized in that** said casing (20) is of predetermined length which may, advantageously be about twice its diameter.

14. Apparatus for air-conditioning at least one room, said apparatus being **characterized in that** it comprises at least one piece of apparatus (100) according to any one of claims 1 to 13, together with an injection system (150) for injecting a fluid (152) at a predetermined temperature for correcting the temperature or the humidity of said room, which system is preferably disposed outside said confinement duct (110).

15. Apparatus according to claim 14, **characterized in that** said injection system (150) is disposed in the vicinity of the downstream outlet of said fluid, preferably in a manner offset relative to the axis (X-X) of said circularly-symmetrical casing (20).

16. Apparatus according to claim 14 or 15, **characterized in that** the injection system (150) comprises an additional fluid injection pipe for injecting additional fluid and whose diameter is approximately in the range two to four times smaller than the diameter of said casing (20) in the non-deformed state.

17. Apparatus according to any one of claims 14 to 16, **characterized in that** said injection system is disposed inside the confinement duct, in the vicinity of its upstream end.

18. Apparatus according to any one of claims 14 to 17, **characterized in that** the confinement duct (110) is itself disposed inside a fluid feed ducting (160) for feeding fluid to said room.

19. Apparatus according to claim 18, **characterized in that** the confinement duct is disposed inside said ducting in the vicinity of a fluid intake inlet (162) for taking in fluid (120) from said room, said intake preferably being performed by external mechanical means, such as a fan.

20. Apparatus according to any one of claims 14 to 19, **characterized in that** said fluid is constituted by air, and said at least one room belongs to business premises or to a dwelling.

## Patentansprüche

1. Vorrichtung (100) zur Erzielung eines Fluidstrahls vorzugsweise von im Wesentlichen konstantem Umfang, mit einer Druckleitung (110) für ein komprimierbares Fluid (12), insbesondere Luft, welche an beiden Enden, nämlich am stromaufwärtigen (112) bzw. stromabwärtigen (114), offen und an ihrem stromabwärtigen Ende (114) mit mindestens einer Einrichtung (10) zum Komprimieren dieses Fluids versehen ist, welche eine zwischen einem Querschnitt maximaler Öffnung und einem Querschnitt minimaler Öffnung verformbare Hülle (20) aufweist, **dadurch gekennzeichnet, dass** sie an ihrem stromaufwärtigen Ende mindestens ein Organ (120) zur Regulierung des Druckverlusts des eintretenden Fluids aufweist, wodurch sie eine Erhöhung des Drucks der die Hülle (20) durchsetzenden Luft von einem Minimaldruck für die maximale Öffnung zu einem Maximaldruck für die minimale Öffnung aufgrund einer Veränderung des Druckwerts des Fluids am Ausgang der Vorrichtung gestattet und so am Ausgang der Vorrichtung aus einem mit im Wesentlichen konstantem Druck ankommenden Strom einen veränderlichen Fluiddruck schafft.

2. Vorrichtung nach Anspruch 1, **dadurch gekennzeichnet, dass** das einen Druckverlust erzeugende Organ (120) mindestens einen Zylinder (112, 114, 116) aufweist, der in eine Vielzahl von Rohrstutzen (130) mit vorbestimmtem Fluid-Durchtrittsdurchmesser unterteilt ist, wodurch unter Erhöhung der Flexibilität der Verwendung der Einrichtung (10) zur Druckänderung stromabwärts die Erzielung eines vorbestimmten Druckverlusts ermöglicht wird.

3. Vorrichtung nach Anspruch 1 oder 2, **dadurch gekennzeichnet, dass** sie stromaufwärts mehrere Druckverlustorgane aufweist, die zuschaltbar sind, so dass die Gesamtlänge der Rohrstutzen (130) erhöht wird, wodurch der Druckverlust variiert werden kann, was sich auf den Druckwert des Fluids am Ausgang der Vorrichtung (100) auswirkt.

4. Vorrichtung nach einem der Ansprüche 1 bis 3, **dadurch gekennzeichnet, dass** mindestens ein Organ (132) zur teilweisen Absperrung vorteilhaft stromaufwärts des Organs (120) zur Regulierung des Druckverlusts des eintretenden Fluids vorgesehen ist, welches auf inaktive, teilaktive oder vollaktive Weise verschiebbar sein kann, indem es an das Organ (120) zur Regulierung des Druckverlusts angenähert oder von diesem entfernt wird, um eine Feinregulierung des Druckverlusts zu gewährleisten.

5. Vorrichtung nach einem der Ansprüche 1 bis 4, **dadurch gekennzeichnet, dass** die Druckleitung (110) zumindest über einen Teil eine Innenfläche (140) mit einem Durchmesser aufweist, der zwecks Erhöhung der Durchtrittsgeschwindigkeit des Fluids von stromaufwärts nach stromabwärts progressiv abnimmt.

6. Vorrichtung nach einem der Ansprüche 1 bis 5, **dadurch gekennzeichnet, dass** die Hülle (20) im nicht verformten Zustand eine Rotationsform aufweist und für ihren Querschnitt maximaler Öffnung einen im Wesentlichen zylindrischen Querschnitt und für die minimale Öffnung einen im Wesentlichen abgeflachten Querschnitt aufweist.

7. Vorrichtung nach einem der Ansprüche 1 bis 6, **dadurch gekennzeichnet, dass** sie Mittel (30) zur Veränderung des Querschnitts der verformbaren Hülle (20) aufweist.

8. Vorrichtung nach Anspruch 7, **dadurch gekennzeichnet, dass** die Mittel (30) zur Veränderung des Querschnitts der Hülle (20) durch ein außerhalb der Hülle (20) befindliches Steuerorgan (40) gesteuert sind, das den Öffnungsquerschnitt der verformbaren Hülle (20) nicht beeinträchtigt.

9. Vorrichtung nach einem der vorhergehenden Ansprüche, **dadurch gekennzeichnet, dass** die verformbare Hülle (20) eine Membran (22) aufweist, die im nicht verformten Zustand eine im Wesentlichen zylindrische Form aufweist und beispielsweise aus Gummi, einem Elastomer, einem Metall geringer Dicke oder dünnen Blatt oder einem ähnlichen Material gefertigt ist.

10. Vorrichtung nach einem der Ansprüche 7 bis 9, **dadurch gekennzeichnet, dass** die Mittel (30) zur Veränderung des Querschnitts der verformbaren Hülle (20) mindestens zwei Abflachungselemente (32, 34) aufweisen, die in Bezug auf die Rotationsachse der Rotatiorishülle (20) im Wesentlichen diametral entgegengesetzt angeordnet sind.

11. Vorrichtung nach Anspruch 10, **dadurch gekennzeichnet, dass** die beiden Elemente (32, 34) eine im Wesentlichen plane Lamelle aufweisen, die drehbar um eine Drehachse (36, 38) gelagert ist, welche sich im Wesentlichen senkrecht zur Symmetrieachse der Rotationshülle (20) erstreckt.

12. Vorrichtung nach Anspruch 11, **dadurch gekennzeichnet, dass** die im Wesentlichen planen Lamellen zu ihrem freien Fluid-Austrittsende hin mindestens zwei Elemente (50, 52) aufweisen, die Keile vorbestimmter Dicke bilden, welche in Bezug auf die Rotationshülle (20) diametral entgegengesetzt angeordnet sind, um am Ende des Wegs die Rotationshülle (20) in ihrem mittleren Teil zu schließen, wobei zwei offene Zonen bestehen bleiben, die in Bezug auf die Symmetrieachse (X-X) versetzt angeordnet sind, um einen Durchfluss mit maximalem Druck zu erzielen.

13. Vorrichtung nach einem der vorhergehenden Ansprüche, **dadurch gekennzeichnet, dass** die Hülle (20) eine vorbestimmte Länge aufweist, die vorteilhaft etwa mindestens zweimal so groß wie ihr Durchmesser sein kann.

14. Vorrichtung zur Klimatisierung mindestens eines Raums, **dadurch gekennzeichnet, dass** sie mindestens eine Vorrichtung (100) nach einem der Ansprüche 1 bis 13 und darüber hinaus ein System (150) zur Einleitung eines Fluids (152) mit vorbestimmter Temperatur zwecks Verbesserung der Temperatur oder Feuchtigkeit dieses Raums aufweist, welches vorzugsweise außerhalb der Druckleitung (110) angeordnet ist.

15. Vorrichtung nach Anspruch 14, **dadurch gekennzeichnet, dass** das Einleitsystem (150) in der Nähe des stromabwärtigen Ausgangs des Fluids und vorzugsweise in Bezug auf die Achse (X-X) der Rotationshülle (20) versetzt angeordnet ist.

16. Vorrichtung nach einem der Ansprüche 14 bis 15, **dadurch gekennzeichnet, dass** das Einleitsystem (150) eine zusätzliche Leitung zur Einleitung von Fluid aufweist, deren Durchmesser zwei- bis viermal kleiner als der Durchmesser der Hülle (20) im nicht verformten Zustand ist.

17. Vorrichtung nach einem der Ansprüche 14 bis 16, **dadurch gekennzeichnet, dass** das Einleitsystem im Inneren der Druckleitung nahe ihrem stromaufwärtigen Ende angeordnet ist.

18. Vorrichtung nach einem der Ansprüche 14 bis 17, **dadurch gekennzeichnet, dass** die Druckleitung (110) selbst im Inneren einer Rohrleitung (160) zur Speisung des Raums mit Fluid angeordnet ist.

19. Vorrichtung nach Anspruch 18, **dadurch gekennzeichnet, dass** die Druckleitung in der Rohrleitung nahe einem Eingang (162) für den Zutritt von Fluid (120) aus dem Raum angeordnet ist, welcher Zutritt vorzugsweise über ein externes mechanisches Mittel wie einen Ventilator erfolgt.

20. Vorrichtung nach einem der Ansprüche 14 bis 19, **dadurch gekennzeichnet, dass** das Fluid aus Luft besteht und der Raum mindestens ein Zimmer eines Gewerbelokals oder einer Wohnung ist.
